# EUROPÄISCHE PATENTSCHRIFT

(11) **EP 0 848 228 B1**
(45) Veröffentlichungstag und Bekanntmachung des Hinweises auf die Patenterteilung: **24.09.2003**
(21) Anmeldenummer: 97121301.2
(22) Anmeldetag: 04.12.1997
(51) Int. Cl.: F42B 12/20, F42C 1/10

(54) **Zünderloses, ballistisches Sprenggeschoss**
Ballistic high-explosive type projectile without a fuze
Projectile ballistique explosif sans fusée

(30) Priorität: 10.12.1996 DE 19651170
(43) Veröffentlichungstag der Anmeldung: 17.06.1998
(73) Patentinhaber: Diehl Stiftung & Co., 90478 Nürnberg (DE)
(72) Erfinder: Schildknecht, Manfred, Dr., 90542 Eckental (DE); Rudolf, Karl, 86529 Schrobenhausen (DE); Strauss, Hans, 91244 Reichenschwand (DE)
(74) Vertreter: Diehl Patentabteilung

(56) Entgegenhaltungen:
- EP-A- 0 270 517
- EP-A- 0 694 755
- GB-A- 2 192 047
- US-A- 2 472 118
- US-A- 2 532 323
- US-A- 3 208 385
- US-A- 4 348 958
- US-A- 4 444 112

## Beschreibung

Die Erfindung bezieht sich auf zünderloses, ballistisches Sprenggeschoss nach dem Oberbegriff des Anspruchs 1.

Aus der US-A 3,208,385 ist ein selbstzündendes Brandgeschoss bekannt. Ein Durchschlagskörper mit einer kopfseitigen Durchgangsbohrung weist eine geschossseitige Brandladung und dem Durchschlagskörper vorgelagert eine weitere, bei Aufschlag zündende Brandladung auf. Die kopfseitige Brandladung ist innerhalb einer Geschosshaube angeordnet. Die Geschosshaube ist in einem geschosskopfkörperseitigen Seitenbereich durch einen Ring abgestützt, so dass bei einem sehr flachen Aufschlag eine Zündung der haubenseitigen Brandladung nicht erfolgt. Weiterhin geht aus dem genannten Dokument eine aufschlagempfindliche, strukturierte Sekundärsprengstoffladung nicht hervor.

Der Erfindung liegt die Aufgabe zugrunde, ein Sprenggeschoss ohne mechanischen, elektrischen oder elektronischen Zünder mit großer Splitterleistung zu schaffen. Der Zünder soll auch in der Lage sein, das Geschoss bei dünnen Zielen zur Detonation zu bringen.

Die Erfindung löst diese Aufgabe entsprechend den kennzeichnenden Merkmalen des Anspruchs 1.

Vorteilhafte Weiterbildungen der Erfindung sind den Unteransprüchen zu entnehmen.

Erfindungsgemäß erstreckt sich eine Hauptladung aus Sprengstoff vom Boden des Geschosses oder ab einer Leuchtspur bis in den Ogivenbereich des Geschosses. Damit ist gewährleistet, dass der gesamte oder nahezu der gesamte Geschosskörper bei der Detonation splitterwirksam umgesetzt wird. Ein aufschlagempfindlicher, zündkritischer Bereich ist der Geschossogive zugeordnet und liegt also außerhalb des Geschosskörpers. Die zentrale, großvolumige Bohrung im ansonst ogivenseitig geschlossenen Geschosskörper gewährleistet die Durchzündung, ausgehend von einem strukturierten Sekundärsprengstoff zur Hauptladung. Der Bohrungsdurchmesser ist so gewählt, daß die Zündung der Hauptladung gewährleistet ist.

Der strukturierte Sekundärsprengstoff weist eine Vielzahl von gleichmäßig verteilten, kleinen Hohlräumen auf. Damit wird die Schockempfindlichkeit des Sekundärsprengstoffs erhöht. Beim Aufschlag kollabieren die Hohlräume und bewirken hohe lokale Druckspitzen, die zur Initiierung des strukturierten Sekundärsprengstoffs führen.

Durch den speziell strukturierten Sekundärsprengstoff ist die Zündempfindlichkeit bei den gegebenen Aufschlagenergien im Ziel gewährleistet, insbesondere bei dünnen Zielen. Es liegt also eine detonative Zündung durch handelsüblichen Sekundärsprengstoff über eine spezielle geometrische Strukturierung vor. Auch entfällt eine mechanische Zünderbaugruppe, wie Zündnadel und Rotor oder Schieber aufgrund der Verwendung von Primärsprengstoff. Das als speziell strukturierter Sekundärsprengstoff eingesetzte Zündmittel bringt also einen maßgebenden Kostenvorteil. Es entfällt auch eine durch einschlägige Vorschriften erforderliche Sicherungseinrichtung.

Die Hohlräume sind regelmäßig geformt. Sie weisen die Form einer Kugel, eines Zylinders oder eines Ellipsoides auf.

Ein ogivenseitiger Durchschlagskern erhöht die Splitterwirkung des Geschosses, insbesondere bei leicht gepanzerten Fahrzeugen oder Flugzeugstrukturen.

Die Umsetzung der Aufschlagenergie des Geschosses an einem Ziel wird in sämtlichen Winkelbereichen, also sowohl beim Direktaufschlag als auch bei einem sehr flachen Aufschlag durch den zwischen der Geschoßhaube und dem Durchschlagskern liegenden strukturierten Sekundärsprengstoff gewährleistet. Der Durchschlagskern wirkt als Amboß für den beim Aufschlag durch die Haube deformierten Sekundärsprengstoff. Der Amboß verstärkt die Zündwirkung durch Reflektion der beim Aufschlag generierten Stoßwellen im Sprengstoff.

Die Befestigung der Haube erfolgt auf einfache Weise am Durchschlagskern entweder durch eine Gewindeverbindung oder eine formschlüssige, lösbare Verbindung.

Ausführungsbeispiele der Erfindung sind in der Zeichnung dargestellt. Es zeigt:
- Fig. 1: ein Geschoß mit einer Treibladungshülse im Teillängsschnitt,
- Fig. 2: einen Durchschlagskern in einer Variante zu Fig. 1 im Längsschnitt,
- Fig. 3 - 5: Zündmittel zum Geschoß nach Fig. 1 in vergrößerter Darstellung,
- Fig. 6, 7: Zündervarianten zum Geschoß nach Fig. 1,
- Fig. 8: ein 20 mm Geschoß mit einer weiteren Zündervariante und
- Fig. 9: eine Vorrohr- und Rohrsicherung in einem Sprenggeschoß.

Das mit einer Treibladungshülse 2 versehene Geschoß 1 besteht aus einem Geschoßkörper 10 der umfangsseitig einen Führungs- und Dichtungsring 12 und innen einen Hohlraum 13 aufweist, der sich vom Boden 15 bis in den Bereich der Geschoßogive 14 erstreckt. Der Hohlraum 13 endet mit einem Bohrungskonus 16 an einem Durchschlagskern 18, der einstückig mit dem Geschoßkörper 10 verbunden ist.

Der Durchschlagskörper 18 ist in zwei Abschnitte 20, 22 gegliedert. Ein erster, geschoßkörperseitiger Abschnitt 20 dient der Befestigung einer dünnwandigen Geschoßhaube 24 aus Aluminium über eine Gewindeverbindung 37. Hierbei liegt die Geschoßhaube 24 an einem Absatz 35 des Geschoßkörpers 10 an.

Ein zweiter Abschnitt 22 des Durchschlagkerns 18 besteht aus einem Zapfen 30. Dieser Zapfen 30 ist überwiegend konisch ausgebildet mit einem Konuswinkel 32 von 10°. Der Zapfen 30 bildet zu dem Abschnitt 20 einen Absatz 34.
Die Geschoßhaube 24 weist im Bereich 22 ebenfalls den Konuswinkel 32 von 10° auf und bildet daher mit dem Zapfen 30 einen, für flache Auftreffwinkel geeigneten, zündkritischen Bereich 33.

Der Zapfen 30 weist stirnseitig eine ringförmige Stirnfläche 31 auf, die rechtwinklig zur Hauptachse 3 des Geschosses 1 steht.

Eine zentrale Bohrung 40 mündet sowohl in diese Stirnfläche 31 als auch in den Bohrungskonus 16. Die als Sprengladung 60 bezeichnete Hauptladung füllt den Hohlraum 13 und die Bohrung 40 bis zur Stirnfläche 31 aus. Der Ladungsabschnitt, der sich über die Abschnitte 20, 22 erstreckt, wird als Übertragungsladung 80 bezeichnet. Die Bohrung 40 weist stirnseitig einen, durch einen Radius 36 gebildeten kleinen Einlauftrichter 38 und ausgangsseitig einen trompetenförmigen Auslauftrichter 70 auf. Der Auslauftrichter 70 beginnt etwa bei der halben Länge des Durchschlagkernes 18 und ist wesentlich größer als der Einlauftrichter 38.

Die Stirnfläche 31 weist zu einer Stirnwand 48 der Haube 24 einen Abstand 23 auf Sowohl der dadurch gebildete napfförmige Hohlraum 26 bis einschließlich des Ringraumes 46 sind mit einem handelsüblichen, jedoch strukturierten Sekundärsprengstoff 50 ausgefüllt. Der Sekundärsprengstoff 50 weist eine Vielzahl von gleichmäßig über den gesamten Sekundärsprengstoff verteilte kleine Hohlräume in Kugelform 75 auf, siehe Fig. 3. Als weitere Formen für die Hohlräume kommen nach Fig. 4 auch Zylinder 76 oder nach Fig. 5 Ellipsoide 77 zur Anwendung. Die genannten Formen 75 - 77 können im Sekundärsprengstoff 50 auch gemischt angeordnet sein.

Die ringförmigen Querschnitte des Ringraumes 46 sind so groß, daß - ausgehend von einer lokalen Zündauslösung - die Detonation des strukturierten Sprengstoffs 50 nicht abgewürgt wird sondern sich allseitig ausbreitet.

Nahe dem Durchschlagskern 18 ist in einer Innenwand 52 des Durchschlagkernes 18 entsprechend der radialen Dicke einer Splitterhülle 56 ein Absatz 54 zur Abstützung derselben vorgesehen.

Die Splitterhülle 56 besteht aus üblichen, vorgefertigten Splittern, wie Kuben oder dergleichen.
Die Splitterhülle 56 erstreckt sich bis nahe an den Bereich des Führungsringes 12.

Die Sprengladung 60 füllt den Hohlraum 13 aus und liegt auch an der Splitterladung 56 an.

Die Sprengladung 60 ist bodenseitig durch eine Scheibe 62 aus Schaumstoff gegenüber einer Leuchtspur 64 abgestützt. Die Leuchtspur 64 ist ihrerseits durch eine Lochscheibe 66 im Geschoßkörper 10 festgelegt.

Bei einem frontalen Aufschlag des Geschosses 1 auf ein nicht dargestelltes Ziel werden die Geschoßhaube 24 und damit der Sekundärsprengstoff 50 im Frontbereich entsprechend dem Abstand 23 gegen die Stirnfläche 31 des Durchschlagkern 18 komprimiert. Die Hohlräume des Sekundärsprengstoffes 50 kollabieren und bewirken hohe lokale Druckspitzen, die zur Initiierung des gesamten Sekundärsprengstoffes 50 führen. Die Detonation des Sekundärsprengstoffes 50 sprengt die Geschoßhaube 24 und zündet am Einlauftrichter 38 die Übertragungsladung 80 und damit anschließend die Hauptladung 60. Die Detonation der Sprengladung 60 bewirkt die Splitterbildung des Geschoßkörpers 10 unter Beschleunigung der einzelnen Splitter der Splitterladung 56 und der splitternden Zerlegung des Geschoßkörpers 10. Gleichzeitig erfolgt die Abtrennung des Durchschlagkerns 18 in dem mit 19 bezeichneten Querschnitt als Splitter mit großer Masse.

Die erwünschte zeitverzögerte Zündung der Sprengladung 60 ist durch die Wegstrecken der Stoßwellen in den Ladungen 50, 80 gewährleistet. Bei einem seitlichen Zielaufschlag gemäß dem Pfeil 81 liegt auch aufgrund der Umlenkung am Einlauftrichter 38 eine größere Zeitverzögerung vor als bei einem Frontalaufschlag bei dem Pfeil 82.

Zur weiteren Steigerung der Splitterleistung kann die Sprengladung 60 dadurch vergrößert werden, daß die Sprengladung 60 sich bis zur Lochscheibe 66 erstreckt, wobei dann diese als Vollscheibe auszubilden wäre. Die Leuchtspur 64 entfällt dann.

Bei einem seitlichen Aufschlag des Geschosses 1 auf ein Ziel unter einem Winkel von etwa 10° bewirkt - wie vorstehend beschrieben - der hintere zündkritische Bereich 33 die Zündung des Sekundärsprengstoffes 50 im ringförmigen Hohlraum 46. Die Kompression des Sekundärsprengstoffes 50 in dem genannten Hohlraum 46 erfolgt durch Verformung der Geschoßhaube 24, wobei der Sekundärsprengstoff 50 gegen den massiven Zapfen 30 gepreßt wird. Die Zündung der Sprengladung 60 erfolgt dann in der vorbeschriebenen Weise.

Nach Fig. 2 ist ein konischer Zapfen 90 stirnseitig mit einem Kugelabschnitt 91 und mit einer zylindrischen, zentralen Bohrung 92 vorgesehen. Eine mit der Hauptladung 60 einstückige Übertragungsladung 93 füllt die Bohrung 92 aus.

Die als Amboß wirkende Fläche 94 ist gegenüber der Ausführung nach Fig. 1 vergrößert. Diese Fläche 94 erstreckt sich über einen Aufschlagbereich 95 von 55° zwischen einem Aufschlagwinkel 96 von 10° und einem Aufschlagwinkel 97 von 25°. Diese große Fläche 94 verbessert die Zündempfindlichkeit des Sekundärsprengstoffes 50.

Die Zündempfindlichkeit des Geschosses 1 bei flachen Auftreffwinkeln kann auch noch dadurch gesteigert werden, daß der konische Zapfen 30, 90 eine geeignete Oberflächenstruktur umfangsseitig aufweist. Diese Oberflächenstruktur kann gerippt, genoppt oder in sonstiger geeigneter Weise ausgebildet sein.

Die Übertragungsladungen 80, 93 können zugunsten freien Bohrungen 40, 92 entfallen oder durch andere geeignete Sprengladungen oder auch geschichtete Ladungen ersetzt werden.

Die Hauptladung 60 ist ein handelsüblicher Sprengstoff.

Bei einem Geschoß 71 nach Fig. 6 füllt der strukturierte Sekundärsprengstoff 50 den gesamten Hohlraum 26 zwischen dem Boden 48 und dem Absatz 34 des Durchschlagskerns 18 aus. Zwischen der Übertragungsladung 78 in der Bohrung 79 des Durchschlagskerns 18 und dem strukturierten Sekundärsprengstoff 50 liegt eine, in dem Durchschlagskern 18 gehaltene Metallplatine 67. Der Durchschlagskern 18 ist als kurzer, einstufiger Zylinder 17 ausgebildet. Ein Teil der Hauptsprengladung 60 bildet die Übertragungsladung 78.

Bei einem Geschoß 72 nach Fig. 7 entfällt gegenüber der Ausführung nach Fig. 6 die Bohrung 85 für die Übertragungsladung 80, indem an dem Geschoßkörper 10 stirnseitig ein rohrförmiger Bund 68 mit einem, nahezu dem Durchmesser 61 der Hauptsprengladung 60 entsprechenden Durchmesser 63 versehen ist. Die Trennung zwischen der Hauptsprengladung 60 und dem strukturierten Sekundärsprengstoff 50 erfolgt durch eine, an dem rohrförmigen Bund 68 anliegende Metallplatine 69.

Bei den Ausführungen nach den Fig. 6 und 7 weist der strukturierte Sekundärsprengstoff 50 etwa die Form eines Kegelstumpfes 51 auf.

Maßgebend ist bei den Geschossen 71, 72 nach den Fig. 6, 7, daß beim Zielaufschlag eine ausreichend große Stoßwelle über die Geschoßhaube 24 in den strukturierten Sekundärsprengstoff 50 eingeleitet wird. Dadurch kollabieren die Hohlräume im strukturierten Sekundärsprengstoff 50 und bewirken hohe lokale Druckspitzen, die zur Durchzündung des strukturierten Sekundärsprengstoffs 50 führen. Dabei erfolgt die Zerlegung der Metallplatine 67, 69 mit anschließender Initiierung der Hauptladung 60 über die Übertragungsladung 78 in der Bohrung 79 bzw. nach Fig. 7 direkt.

Nach Fig. 8 ist bei einem Geschoß 83 eine Geschoßhaube 84 durch eine, im Durchmesser abgesetzte Hülse 85 verlängert. Zwischen der Hülse 85 und einem Geschoßkörper 86 besteht die Gewindeverbindung 37. In der Hülse 85 ist ein Körper 87 über eine Gewindeverbindung 104 gelagert. Der Körper 87 weist eine zentrale Bohrung 88 und dazu radiale Kanäle 89 auf. Ein üblicher Sprengstoff 101 liegt in den Kanälen 89.

Der strukturierte Sekundärsprengstoff 50 liegt zwischen der Geschoßhaube 84 unde einem Kegel 100 des Körpers 87. Metallplatinen 102, 103 verschließen die Bohrung 88 stirnseitig.
Die Geschoßhaube 84 bildet mit dem Körper 87 einen pyrotechnischen Zünder 105. Dieser Zünder 105 ist als geschlossene, einschraubbare und damit universell einsetzbare Baueinheit ausgeführt. Er ist gegen übliche Zünder, wie mechanische, elektrische oder elektronische Zünder unter Voraussetzung einer sprengstofftechnischen Schnittstelle 107 austauschbar. Dasselbe gilt für einen Zünder 106 nach Fig. 9. Dieser weist zusätzlich zu den bereits berschriebenen Bauteilen in einem Körper 110 eine Rohr- und Vorrohrsicherung 111 in Form einer Kugelsicherung 112 mit Ventilsitz 113 und vorderer Scharfstellung 114 der Kugelsicherung 112 auf.

Ein Hohlraum zwischen dem Geschoßzünder 105, 106 und der Hautpladung 60 ist mit 115 bezeichnet. Anstelle dieses Hohlraumes 115 kann auch eine Scheibe 116 aus einem stabilen, sprengstoffseitig zerlegbaren Schaumstoff vorgesehen sein.

Die Funktionen der Zünder 105, 106 entsprechend prinzipiell der zu dem Geschoß 1 beschriebenen Funktion. Zusätzlich weist der Zünder 106 eine aufgrund der zum Ventilsitz 113 nach vorne versetzten Zündkanäle 89 die Rohr- und Vorrohrsicherheit auf. Die Hauptladung 60 bleibt daher im Waffenrohr und bis ca. 2,5 m nach der Mündung des Waffenrohres gesichert.

## Patentansprüche

1. Zünderloses, ballistisches Sprenggeschoss (1) mit einer in der Geschossspitze angeordneten, beim Aufschlag zündenden Masse (50),
einer Sprengladung (60) in einem Hohlraum (13) des Geschosskörpers (10) und
gegebenenfalls einer Leuchtspur (64),
wobei die Masse (50) mit der Sprengladung (60) über eine Durchgangsbohrung (40) in einem Durchschlagskörper (18) in Verbindung ist,
wobei das Geschoss (1) außerhalb des splitterwirksamen Geschosskörpers (10) als zündbare Masse einen aufschlagempfindlichen Stoff (50) aufweist,
die Ladung als Hauptladung (60) den größten Teil des Hohlraumes (13) des Geschosskörpers (10) auffüllt,
**dadurch gekennzeichnet,**
**dass** ein strukturierter Sekundärsprengstoff (50) zwischen einer Geschosshaube (24) und dem Geschosskörper (10, 18) liegt,
der Geschosskörper (10) ogivenseitig einen fingerähnlichen Durchschlagskern (18) aufweist,
der Durchschlagskern (18) in zwei Abschnitte (20, 22) gegliedert ist, und
ein Abschnitt (22) einen ringförmigen Hohlraum (46) zur Aufnahme des strukturierten Sekundärsprengstoffs (50) aufweist.

2. Sprenggeschoss nach Anspruch 1,
**dadurch gekennzeichnet,**
**dass** der strukturierte Sekundärsprengstoff (50) kleine, regelmäßig geformte Hohlräume (75-77) aufweist, die Hohlräume (75-77) kugelförmig, zylinderförmig oder ellipsoid ausgebildet sind.

3. Sprenggeschoss nach Anspruch 2,
**dadurch gekennzeichnet,**
**dass** die Hohlräume (75-77) Abmessungen von 0,3 - 1,5 mm aufweisen.

4. Sprenggeschoss nach Anspruch 1,
**dadurch gekennzeichnet,**
**dass** die Bohrung (40) den Sprengstoff der Hauptsprengladung (60) oder eine andere geeignete Ladung enthält oder ohne Ladung (60, 93) ist.

5. Sprenggeschoss nach Anspruch 1,
**dadurch gekennzeichnet,**
**dass** ein erster, geschosskörperseitiger Abschnitt (20) der Befestigung einer Geschosshaube dient und
die Querschnitte des Hohlraumes (46) und der Durchgangsbohrung (40, 92, 85) die Durchzündung des strukturierten Sekundärsprengstoffes (50) und des Sprengstoffs der Hauptsprengladung (60) gewährleisten.

6. Sprenggeschoß nach Anspruch 5,
**dadurch gekennzeichnet,**
**daß** der Durchschlagskern (18) bezüglich seines zweiten Abschnitts (22) überwiegend als konischer Zapfen (30) mit einem Konuswinkel (32) von 7° bis 13° ausgebildet ist, wobei der Zapfen (30) mit dem ersten Abschnitt (20) einen Absatz (34) bildet.

7. Sprenggeschoß nach Anspruch 5,
**dadurch gekennzeichnet,**
**daß** die Geschoßhaube (24) an einem Absatz (35) des Geschoßkörpers (10) anliegt.

8. Sprenggeschoß nach einem der vorhergehenden Ansprüche,
**dadurch gekennzeichnet,**
**daß** der von der Geschoßhaube (24) umgebene Durchschlagskern (18) von dem beim Aufschlag zündenden strukturierten Sekundärsprengstoff (50) napfförmig eingehüllt ist.

9. Sprenggeschoß nach Anspruch 5,
**dadurch gekennzeichnet,**
**daß** zwischen dem konischen Zapfen (30) und der Stirnwand (48) der Haube (24) ein Abstand (23) besteht, der ebenfalls mit dem strukturierten Sekundärsprengstoff (50) ausgefüllt ist.

10. Sprenggeschoß nach Anspruch 6,
**dadurch gekennzeichnet,**
**daß** der Zapfen (30) stirnseitig eine ringförmige Stirnfläche (31) aufweist, die im rechten Winkel zur Hauptachse (3) des Geschosses (1) steht.

11. Sprenggeschoß nach einem der vorhergehenden Ansprüche,
**dadurch gekennzeichnet,**
**daß** der Konuswinkel (32) des konischen Zapfens (30) etwa der Konizität der Geschoßhaube (24) entspricht.

12. Sprenggeschoß nach einem der vorhergehenden Ansprüche,
**dadurch gekennzeichnet,**
**daß** die Durchgangsbohrung (40) sowohl den Zapfen (30) als auch den Durchschlagskern (18) zentral durchsetzt und damit den Hohlraum (26) für den strukturierten Sekundärsprengstoff (50) mit dem Hohlraum (13) für die Sprengladung (60) verbindet.

13. Sprenggeschoß nach Anspruch 1,
**dadurch gekennzeichnet,**
**daß** der Hohlraum (13) des Geschosses (1) nahe dem Durchschlagskern (18) umfangsseitig einen Absatz (54) aufweist, an dem sich eine, dem Hohlraum (13) umfangsseitig weitgehend auskleidende Splitterhülle (56) stirnseitig abstützt.

14. Sprenggeschoß nach Anspruch 4,
**dadurch gekennzeichnet,**
**daß** der Durchschlagskern (18) stirnseitig einen von einer zentralen Bohrung (92) durchsetzten Kugelabschnitt (91) aufweist.

15. Sprenggeschoß nach Anspruch 1,
**dadurch gekennzeichnet,**
**daß** die zentrale Bohrung (40) stirnseitig einen Einlauftrichter (38) und ausgangsseitig einen wesentlich größeren Auslauftrichter (70) aufweist oder die Bohrung (92) zylindrisch ausgebildet ist.

16. Sprenggeschoß nach Anspruch 1,
**dadurch gekennzeichnet,**
**daß** der strukturierte Sekundärsprengstoff (50) etwa die Form eines Kegelstumpfes (51) aufweist und die Geschoßhaube (24) vollständig ausfüllt.

17. Sprenggeschoß nach einem der vorhergehenden Ansprüche,
**dadurch gekennzeichnet,**
**daß** der Durchschlagskern (18) als kurzer, einstufiger Zylinder (17) mit einer kurzen, mit dem Sprengstoff der Hauptladung (60) gefüllten Bohrung (79) ausgebildet ist, wobei diese Teilladung eine Übertragungsladung (78) ist.

18. Sprenggeschoß nach einem der vorhergehenden Ansprüche,
**dadurch gekennzeichnet,**
**daß** der Geschoßkörper (10) einen rohrförmigen, mit der Gewindeverbindung (37) versehenen Bund (68) mit großem Innendurchmesser (63) aufweist.

19. Sprenggeschoß nach Anspruch 1,
**dadurch gekennzeichnet,**
**daß** die Geschoßhaube (84) durch eine, im Durchmesser abgesetzte Hülse (85) verlängert ist,
zwischen der Hülse (85) und dem Geschoßkörper (86) die Gewindeverbindung (37) besteht,
in der Hülse (85) ein Körper (87, 110) über lösbare Befestigungsmittel (104) gelagert ist, und
der Körper (87, 110) wenigstens eine Bohrung (88) zur Zündübertragung aufweist.

20. Sprenggeschoß nach Anspruch 19,
**dadurch gekennzeichnet,**
**daß** mit dem Körper (110) eine Rohr- und eine Vorrohrsicherung (111) in Form einer Kugelsicherung (112) angeordnet ist.

## Claims

1. A fuse-less, ballistic high-explosive shell (1) comprising a mass (50) which detonates on impact and is disposed in the nose of the shell,
an explosive charge (60) disposed in a cavity (13) in the shell body (10), and possibly a tracer (64),
the mass (50) being in communication with the explosive charge (60) by way of a bore (40) passing through a piercing or penetrating body (18),
the shell (1) including, as ignitable mass, an impact-sensitive explosive (50) disposed outside the fragmentation shell body (10), and
the charge serving as the main charge (60) filling the majority of the cavity (13) in the shell body (10),
**characterized in that**
a structured secondary explosive (50) is disposed between a ballistic cap (24) and the shell body (10, 18),
the shell body (10) has a finger-like penetrating core (18) at the ogive end,
the penetrating core (18) is divided into two portions (20, 22), and one portion (22) has an annular cavity (46) for accommodating the structured secondary explosive (50).

2. A high-explosive shell according to Claim 1,
**characterized in that**
the structured secondary explosive (50) has small, regularly formed cavities (75-77), said cavities (75-77) being spherical, cylindrical or ellipsoidal in shape.

3. A high-explosive shell according to Claim 2,
**characterized in that**
the cavities (75-77) have dimensions of between 0.3 and 1.5 mm.

4. A high-explosive shell according to Claim 1,
**characterized in that**
the bore (40) contains the explosive of the main explosive charge (60) or another suitable charge or does not contain a charge (60, 93).

5. A high-explosive shell according to Claim 1,
**characterized in that**
a first portion (20), disposed at the end of the shell body, serves for fixing a ballistic cap and
the cross-sections of the cavity (46) and of the through bore (40, 92, 85) ensure the through-ignition of the structured secondary explosive (50) and of the explosive of the main explosive charge (60).

6. A high-explosive shell according to Claim 5,
**characterized in that**
in respect of its second portion (22) the penetrating core (18) is mainly formed as a conical projection (30) with a cone angle (32) of 7° to 13°, the projection (30) forming a shoulder (34) with the first portion (20).

7. A high-explosive shell according to Claim 5,
**characterized in that**
the ballistic cap (24) butts against a shoulder (35) of the shell body (10).

8. A high-explosive shell according to one of the preceding claims,
**characterized in that**
the penetrating core (18), surrounded by the ballistic cap (24), is encased by the structured, bowl-shaped secondary explosive (50) which detonates on impact.

9. A high-explosive shell according to Claim 5,
**characterized in that**
there is a space (23) between the conical projection (30) and the front wall (48) of the ballistic cap (24) and this space (23) is likewise filled with the structured secondary explosive (50).

10. A high-explosive shell according to Claim 6,
**characterized in that**,
at its front end, the projection (30) has an annular end face 31, which is disposed at right angles to the principal axis (3) of the shell (1).

11. A high-explosive shell according to one of the preceding claims,
**characterized in that**
the cone angle (32) of the conical projection (30) roughly corresponds to the conicity of the ballistic cap (24).

12. A high-explosive shell according to one of the preceding claims,
**characterized in that**
the through bore (40) passes through the centre of both the projection (30) and the penetrating core (18) and thus connects the cavity (26) for the structured secondary explosive (50) with the cavity (13) for the explosive charge (60).

13. A high-explosive shell according to Claim 1,
**characterized in that**,
close to the penetrating core (18), the cavity (13) of the shell (1) has a circumferential shoulder (54), against which the front end of a fragmentation casing (56) is supported, said fragmentation casing (56) extensively lining the circumference of the cavity (13).

14. A high-explosive shell according to Claim 4,
**characterized in that**,
at its front end, the penetrating core (18) has a spherical portion (91) with a central bore (92) passing through it.

15. A high-explosive shell according to Claim 1,
**characterized in that**,
at its front end, the central bore (40) has an inlet funnel (38) and, at the exit end, a substantially larger outlet funnel (70), or the bore (92) is cylindrical in form.

16. A high-explosive shell according to Claim 1,
**characterized in that**
the structured secondary explosive (50) has the approximate shape of a truncated cone (51) and completely fills the ballistic cap (24).

17. A high-explosive shell according to one of the preceding claims,
**characterized in that**
the penetrating core (18) is formed as a short, single-stage cylinder (17) with a short bore (79) filled with the explosive of the main charge (60), this partial charge being a propagation charge (78).

18. A high-explosive shell according to one of the preceding claims,
**characterized in that**
the shell body (10) has a tubular band (68) which is provided with the screw-threaded connection (37) and has a large internal diameter (63).

19. A high-explosive shell according to Claim 1,
**characterized in that**
the ballistic cap (84) is lengthened by a sleeve (85) of reduced diameter,
the screw-threaded connection (37) is disposed between the sleeve (85) and the shell body (86),
a body (87, 110) is mounted in the sleeve (85) by way of releasable fixing means (104), and
the body (87, 110) has at least one bore (88) for propagation of ignition.

20. A high-explosive shell according to Claim 19,
**characterized in that**,
with the body (110), means (111) ensuring bore safety and safety in front of the bore is provided in the form of a spherical safety device (112).

## Revendications

1. Projectile explosif (1) balistique sans détonateur avec une masse (50) disposée à la pointe du projectile et détonant au moment de l'impact, une charge explosive (60) dans une cavité (13) du corps (10) du projectile et éventuellement une trace lumineuse (64), la masse (50) étant en liaison avec la charge explosive (60) par un perçage traversant (40) dans un corps de perforation, le projectile (1) présentant, à l'extérieur de son corps à effet d'éclats, comme masse d'allumage, une matière (50) sensible à la percussion, la charge en tant que charge principale (60) remplissant la plus grande partie de la cavité (13) du corps (10) du projectile, **caractérisé en ce qu'**une matière explosive secondaire (50) structurée se trouve entre une ogive (24) et le corps (10, 18) du projectile, **en ce que** le corps (10) du projectile présente côté ogive un noyau de perforation (18) du type doigt, **en ce que** le noyau de perforation (18) est divisé en deux tronçons (20, 22), et un tronçon (22) présente une cavité (46) de forme annulaire pour recevoir la matière explosive secondaire (50) structurée.

2. Projectile explosif selon la revendication 1, **caractérisé en ce que** la matière explosive secondaire (50) structurée présente de petites cavités (75-77) de forme régulière, les cavités (75-77) sont de forme sphérique, cylindrique ou ellipsoïdale.

3. Projectile explosif selon la revendication 2, **caractérisé en ce que** les cavités (75-77) présentent des dimensions de 0,3 à 1,5 mm.

4. Projectile explosif selon la revendication 1, **caractérisé en ce que** le perçage (40) contient la matière explosive de la charge explosive principale (60) ou une autre charge appropriée, ou aucune charge (69, 93).

5. Projectile explosif selon la revendication 1, **caractérisé en ce qu'**un premier tronçon (20) côté corps du projectile sert à la fixation d'une ogive de projectile et les sections transversales de la cavité (46) et du perçage traversant (40, 92, 85) garantissent l'allumage complet de la matière explosive secondaire (50) structurée et de la matière explosive de la charge explosive principale (60).

6. Projectile explosif selon la revendication 5, **caractérisé en ce que** le noyau de perforation (18) est réalisé, en ce qui concerne son deuxième tronçon (22), principalement en tant que tenon conique (30) avec un angle de cône (32) de 7° à 13°, le tenon (30) formant un gradin (34) avec le premier tronçon (20).

7. Projectile explosif selon la revendication 5, **caractérisé en ce que** l'ogive (24) du projectile s'applique contre un gradin (35) du corps (10) du projectile.

8. Projectile explosif selon l'une des revendications précédentes, **caractérisé en ce que** le noyau de perforation (18), entouré par l'ogive (24) du projectile, est enveloppé en forme de godet par la matière explosive secondaire (50) structurée s'allumant au moment de l'impact.

9. Projectile explosif selon la revendication 5, **caractérisé en ce qu'**entre le tenon conique (30) et la paroi frontale (48) de l'ogive (24) il existe un espace (23) qui est également rempli avec la matière explosive secondaire (50) structurée.

10. Projectile explosif selon la revendication 6, **caractérisé en ce que** le tenon (30) présente frontalement une face frontale de forme annulaire qui est à angle droit par rapport à l'axe principal (3) du projectile (1).

11. Projectile explosif selon l'une des revendications précédentes, **caractérisé en ce que** l'angle de cône (32) du tenon conique (30) correspond approximativement à la conicité de l'ogive (24) du projectile.

12. Projectile explosif selon l'une des revendications précédentes, **caractérisé en ce que** le perçage traversant (40) traverse au centre aussi bien le tenon (30) que le noyau de perforation (18) et relie ainsi la cavité (26) pour la matière explosive secondaire (50) structurée, à la cavité (13) pour la charge explosive (60).

13. Projectile explosif selon la revendication 1, **caractérisé en ce que** la cavité (13) du projectile (1) présente, à proximité du noyau de perforation (18), périphériquement, un gradin (54) contre lequel prend appui frontalement une enveloppe à éclats (56) recouvrant largement périphériquement la cavité (13).

14. Projectile explosif selon la revendication 4, **caractérisé en ce que** le noyau de perforation (18) présente frontalement un tronçon sphérique (91) traversé par un perçage central (92).

15. Projectile explosif selon la revendication 1, **caractérisé en ce que** le perçage central (40) comporte frontalement un cône d'entrée (38) et côté sortie un cône de sortie (78) sensiblement plus grand, ou le perçage (92) est réalisé cylindrique.

16. Projectile explosif selon la revendication 1, **caractérisé en ce que** la matière explosive secondaire (50) structurée présente approximativement la forme d'un tronc de cône (51) et remplit totalement l'ogive (24) du projectile.

17. Projectile explosif selon l'une des revendications précédentes, **caractérisé en ce que** le noyau de perforation (18) est réalisé en tant que cylindre (17) court à un étage avec un perçage (79) court, rempli avec la matière explosive de la charge principale (60), cette charge partielle étant une charge de transmission (78).

18. Projectile explosif selon l'une des revendications précédentes, **caractérisé en ce que** le corps (10) du projectile comporte un épaulement (68) de forme tubulaire, pourvu de la liaison filetée (37) avec un grand diamètre intérieur (63).

19. Projectile explosif selon la revendication 1, **caractérisé en ce que** l'ogive (84) du projectile est prolongée par un manchon (85) de diamètre étagé, entre le manchon (85) et le corps (86) du projectile se trouve la liaison filetée (37), dans le manchon (85), un corps (87, 110) est monté par des moyens de fixation (104) séparables, et le corps (87, 110) présente au moins un perçage (88) pour la transmission de l'allumage.

20. Projectile explosif selon la revendication 19, **caractérisé en ce qu'**avec le corps (110) est disposée une sûreté de tube et d'avant-tube (111) sous la forme d'une sûreté sphérique (112).
